# EUROPÄISCHE PATENTSCHRIFT

(11) **EP 0 555 640 B1**
(45) Veröffentlichungstag und Bekanntmachung des Hinweises auf die Patenterteilung: **16.04.1997**
(21) Anmeldenummer: 93100382.6
(22) Anmeldetag: 13.01.1993
(51) Int. Cl.: C25D 21/02, H05B 6/64

(54) **Anlage zum Betrieb eines stromlosen elektrochemischen Bades mit Badbeheizung durch Mikrowellen**
Electroless electrochemical plating apparatus and bath heated by microwave energy
Appareil et bain électrochimique sans courant chauffé par micro-ondes

(30) Priorität: 08.02.1992 DE 4203646; 23.05.1992 DE 4217220
(43) Veröffentlichungstag der Anmeldung: 18.08.1993
(73) Patentinhaber: LPW-ANLAGEN GmbH, D-41460 Neuss (DE)
(72) Erfinder: Möbius, Andreas, Prof. Dr.-chem. rer. nat. habil.D, W-4040 Neuss 22 (DE)
(74) Vertreter: Honke, Manfred, Dr.-Ing.

(56) Entgegenhaltungen:
- WO-A-93/02224
- AT-B- 45 457
- DE-C- 3 138 072
- US-A- 4 593 169
- US-A- 5 059 400
- US-A- 5 173 169

## Beschreibung

Die Erfindung betrifft eine Anlage zur stromlosen Oberflächenvergütung von in einem elektrochemischen Bad angeordneten Gegenständen, insbesondere für die stromlose elektrochemische Abscheidung von Metallen und von Meltallegierungen auf der Oberfläche der Gegenstände. - Die stromlose elektrochemische Metallabscheidung ist beispielsweise im "LPW-Taschenbuch für Galvanotechnik" 1988, S. 36 und 37 erläutert. Bad bezeichnet die wässrige Lösung der für die Abscheidung erforderlichen chemischen Substanzen und Elektrolytzusätze (vgl. "LPW-Taschenbuch für Galvanotechnik" 1988, S. 47 bis 52). Das Bad, in dem die Abscheidung stattfindet, befindet sich in einem Badbehälter.

Im Rahmen der elektrochemischen Abscheidung von Metallen und Metallegierungen auf der Oberfläche der Gegenstände, die zu diesem Zweck in dem Bad angeordnet werden, müssen besondere physikalische Parameter eingehalten werden. Ihre Einhaltung ist für den sogenannten Betrieb des Bades, d. h. für die ordnungsgemäße und allen Ansprüchen genügende Abscheidung sowie für die Qualität der abgeschiedenen Oberflächenschicht, wesentlich.

Im allgemeinen gehört dazu die Einstellung und Einhaltung einer von der Zusammensetzung des Bades abhängigen Abscheidungstemperatur in einem mehr oder weniger engen Temperaturbereich. Dazu muß zumindest bei Inbetriebnahme des Bades und zumeist auch beim Betrieb des Bades Wärmeenergie zugeführt werden. Auf diese Maßnahmen bezieht sich die Erfindung allgemein.

Bei den aus der Praxis bekannten Anlagen, von denen die Erfindung ausgeht, erfolgt die Beheizung über elektrische Badheizer und/oder, aufwendiger, über Wärmetauscher in Form von Heizschlangen und Doppelmantel-Behälterwänden des Behälters, der das Bad aufnimmt, wobei die Heizschlangen oder die Doppelmantel-Behälterwände von einem Wärmeträgermedium durchflossen werden. Der Wärmeübergang von diesen Heizkörpern auf das Bad erfolgt durch Konvektion und/oder Wärmeleitung. Das bedingt beim Aufheizen des Bades lange Aufheizzeiten, bei einer Steuerung oder Regelung der Badtemperatur lange und störende Totzeiten mit den bekannten negativen Einflüssen auf das Ergebnis der Steuerung oder Regelung. Das alles beeinflußt störend die elektrochemische Abscheidung. Örtliche Überhitzung des Bades im Bereich der wärmeenergieabgebenden Oberflächen der Heizkörper ist bei geringer Badtemperatur unvermeidbar und kann insbesondere die organischen Elektrolytzusätze des Bades aufbrechen oder zerstören.

Im übrigen sind Anlagen zum Aufheizen von Aluminierbädern mit aprotischen Elektrolytsystemen bekannt (DE-C 31 38 072), bei denen zwei Elektroden im Aluminiertrog mit Impulsströmen wechselnder Polarität beschickt werden, so daß Joule'sche Wärme erzeugt wird. Hierbei handelt es sich jedoch nicht um stromlose elektrochemische Bäder. Nachteilhafte örtliche Überhitzungen im Aluminiertrog lassen sich insbesondere im Bereich der Elektroden bei diesen Anlagen nicht vermeiden. Solche örtlichen Überhitzungen begünstigen unkontrollierte Wildabscheidungen des Metalls.

Außerdem ist es bekannt (US-A 4 593 169) in einem Wassererhitzer Wasser mit Hilfe von Mikrowellen dielektrisch aufzuheizen. Auch in anderen Bereichen der Technik, insbesondere zum Garen und/oder Erwärmen von Speisen und Getränken, wird eine dielektrische Erwärmung durchgeführt. Die Erwärmung erfolgt hier über elektromagnetische Wellen, die auf das zu erwärmende Gut gerichtet werden sowie in das zu erwärmende Gut eindringen. Ihre elektromagnetische Energie wird in dem Gut unmittelbar in Wärmeenergie umgesetzt. Dabei wird mit sogenannten Mikrowellen gearbeitet, Frequenzbereich von 1 bis 3 GHz (= 1000 bis 3000 MHz). Die insoweit bekannten Maßnahmen haben sich bewährt. Für den Betrieb eines Bades für die elektrochemische Abscheidung von Metallen und Metallegierungen sind derartige Beheizungen bisher nicht üblich. Möglicherweise bestanden Bedenken, weil ein solches Bad in viel stärkerem Maße einen Elektrolyten darstellt als Speisen oder Getränke und die Ionen des Bades, wenn auch trägheitsgebremst, den elektromagnetischen Wellen folgen können und folglich eine Störung der Elektrochemie der Abscheidungszusammenhänge ohne weiteres nicht auszuschließen ist. Im übrigen ist es bekannt, daß bei der Erwärmung von Speisen und Getränken mit Hilfe von Mikrowellen organische Geschmacksbildner, insbesondere polare Molekeln, aufgebrochen und zerstört werden können. Andererseits enthalten die Bäder für die elektrochemische Abscheidung von Metallen und Metallegierungen, wie bereits erwähnt, organische Elektrolytzusätze, so daß zu besorgen ist, daß sie aufgebrochen und zerstört werden könnten, wie die organischen Geschmacksbildner in Speisen und Getränken bei dielektrischer Erwärmung per Mikrowellen Schaden nehmen.

Der Erfindung liegt das technische Problem zugrunde, eine Anlage der eingangs genannten Art anzugeben, mit der bei stromloser Betriebsführung des elektrochemischen Bades kurze Aufheizzeiten und eine sehr genaue Steuerung und/oder Regelung der Badtemperatur möglich ist, und zwar ohne örtliche Überhitzungen.

Zur Lösung dieses technischen Problems ist Gegenstand der Erfindung eine Anlage zur stromlosen Oberflächenvergütung von in einem elektrochemischen Bad angeordneten Gegenständen, insbesondere für die stromlose elektrochemische Abscheidung von Metallen und von Metallegierungen auf der Oberfläche der Gegenstände, mit einem aus dielektrischen Werkstoffen aufgebauten Behälter für die Aufnahme des elektrochemischen Bades, zumindest einer Antennenanordnung behälteraußenseitig im Bereich der Behälterwandungen und/oder unterhalb des Behälterbodens zur Abstrahlung von elektromagnetischen Wellen im Mikrowellenbereich, vorzugsweise im Bereich von 1 bis 3 GHz, für die Aufheizung des Bades in dem Badbehälter, einer metallischen Abschirmung für den Schutz der Umgebung des Bades gegen vagabundierende elektromagnetische Wellen, wobei ein in dem Bad vorgesehener Warenträger für die zu beschichtenden Gegenstände mit Reflektoren ausgerüstet ist, die die elektromagnetischen Wellen reflektieren, wobei zumindest ein Sender für die elektromagnetischen Wellen sowie die Steuer- und/oder Regeleinrichtungen für den Sender außerhalb der Abschirmung angeordnet ist.

Die Erfindung lehrt, daß die Beheizung des Bades durch elektromagnetische Wellen vorgenommen wird, welche die elektrochemische Abscheidung nicht störend beeinflussen, und daß die Badtemperatur durch Auswahl und/oder Einstellung der Frequenz und/oder der Intensität und/oder der Einwirkungszeit der elektromagnetischen Wellen gesteuert oder geregelt wird.

Die Erfindung geht insoweit von der Erkenntnis aus, daß die Beheizung eines Bades für die eingangs beschriebene stromlose elektrochemische Abscheidung von Metallen und Metalllegierungen mit elektromagnetischen Wellen möglich ist und zwar in dem Bad selbst und mit kurzen Aufheizzeiten sowie bei sehr genauer Temperatursteuerung und/oder Temperaturregelung. Örtliche Überhitzung im Bereich heißer Oberflächen von Heizkörpern sind systembedingt ausgeschlossen. Überraschenderweise lassen sich für alle bekannten Bäder für die stromlose elektrochemische Abscheidung von Metallen und von Metallegierungen die Parameter für die Beheizung mit elektromagnetischen Wellen so wählen, daß die elektrochemische Abscheidung nicht gestört wird. Das gilt insbesondere dann, wenn mit Mikrowellen gearbeitet wird, wie sie bei der Mikrowellenerwärmung von Speisen und Getränken üblich sind. Diese Parameter sind die Frequenz oder die Wellenlänge, die Intensität (Energie) der elektromagnetischen Wellen und die Einwirkzeit. Die geeigneten Parameter lassen sich von Fall zu Fall ohne weiteres im Labor ermitteln. Aber auch eine systematische Ermittelung mit anschließender Normierung ist möglich. Eine bevorzugte Ausführungsform der Erfindung lehrt dazu, daß für ein Bad vorgegebener Zusammensetzung und Zweckbestimmung sowie vorgegebener Einwirkzeit der elektromagnetischen Wellen eine Kritikalitätskurvenschar mit der Kritikalität als Ordinate und der Frequenz als Abszisse sowie der Intensität als Kurvenscharparameter oder mit der Kritikalität als Ordinate und der Intensität als Abszisse sowie der Frequenz als Kurvenscharparameter experimentell ermittelt wird, wobei die Flächen unter eine Kritikalitätskurve den Bereich definieren, in dem die elektromagnetischen Wellen bei vorgegebener Frequenz oder vorgegebener Intensität die Abscheidung nicht störend beeinflussen. Im Rahmen der Erfindung liegt es, für ein vorgegebenes Bad nicht eine Kritikalitätskurvenschar, sondern lediglich eine einzige Kritikalitätskurve zu ermitteln. - Der hier erwähnte Parameter "Kritikalität" gibt den Punkt an, bei dem die elektrochemische Abscheidung gestört wird, den vorgegebenen Qualitätsparametern also nicht mehr genügt. Die Kritikalität hängt bei vorgegebener Frequenz von der Intensität der elektromagnetischen Wellen, bei vorgegebener Intensität der elektromagnetischen Wellen von deren Frequenz und gegebenenfalls außerdem von der Einwirkzeit ab.

Eine bevorzugte Ausführungsform der Erfindung ist dadurch gekennzeichnet, daß mit für die Erwärmung von Speisen und Getränken üblichen Mikrowellensendern gearbeitet und die Badtemperatur durch die Antennenstromstärke und/oder die Einschaltdauer dieser Mikrowellensender gesteuert oder geregelt wird. Es versteht sich, daß man sich bemühen wird, in dem Bad eine möglichst homogene Intensitätsdichte der elektromagnetischen Wellen zu erzeugen. Das kann z. B. durch entsprechende Ausbildung oder Anordnung der Antennen für die Abstrahlung der elektromagnetischen Wellen geschehen.

Die Erfindung kann auf verschiedene Weise in anlagentechnischer Hinsicht verwirklicht werden. Vorzugsweise besteht die Abschirmung aus einem Abschirmmantel, der den Behälter und die Antennenanordnung bzw. die Antennenanordnungen umgibt. Nach einer anderen bevorzugten Ausführungsform der Erfindung besteht die Abschirmung aus einer Haube, die die Antennenanordnung behälterabseitig außen umgibt. Zweckmäßigerweise weist die Abschirmung einen deckelartigen Behälterabschluß auf. Es versteht sich, daß der zumindest eine Sender der elektromagnetischen Wellen als Mikrowellensender ausgeführt ist, der im Frequenzbereich von 1 GHz bis 3 GHz arbeitet. Zweckmäßigerweise wird als Sender ein für die Erwärmung von Speisen und Getränken üblicher Mikrowellensender verwendet. Nach bevorzugter Ausführungsform der Erfindung ist die Abschirmung zusätzlich als Strahlenschutzabschirmung zum Schutz der Umgebung vor gesundheitlich bedenklicher elektromagnetischer Strahlung ausgebildet.

Im folgenden wird die erfindungsgemäße Anlage anhand einer lediglich ein Ausführungsbeispiel darstellenden Zeichnung ausführlicher erläutert. Es zeigen
Fig. 1 einen Vertikalschnitt durch eine erfindungsgemäße Anlage,
Fig. 2 einen Schnitt in Richtung A-A durch den Gegenstand der Fig. 1 und

Die in den Fig. 1 und 2 dargestellte Anlage ist für die elektrochemische Abscheidung von Metallen und Metallegierungen auf der Oberfläche von zu beschichtenden Gegenständen G bestimmt. Zur Anlage gehört ein Badbehälter 1, der das Bad 2 aufnimmt, in das die zu beschichtenden Gegenstände G eingetaucht werden. Dazu wird mit einem Warenträger 3 gearbeitet, an dem die zu beschichtenden Gegenstände G befestigt oder auf dem sie angeordnet sind. Man erkennt in den Figuren einen aus dielektrischen Werkstoffen aufgebauten Badbehälter 1 für die Aufnahme des Bades, im Ausführungsbeispiel eine Mehrzahl von Antennenanordnungen 4 für die Abstrahlung der elektromagnetischen Wellen behälteraußenseitig im Bereich der Wandungen des Badbehälters 1. Man erkennt außerdem eine metallische Abschirmung 5 für den Schutz der Umgebung des Bades gegen vagabundierende elektromagnetische Wellen. Die Sender 6 für die elektromagnetischen Wellen sowie die Steuer- und Regeleinrichtungen 7 für die Sender 6 sind außerhalb der Abschirmung 5 angeordnet. Meßwertaufnehmer, z. B. Temperaturfühler, befinden sich innerhalb des Bades, was nicht gezeichnet wurde. Im Ausführungsbeispiel besteht die Abschirmung 5 aus einem Abschirmmantel, der den Badbehälter 1 und die Antennenanordnungen 4 umgibt. Es könnte aber auch mit Hauben gearbeitet werden. Der Warenträger 3 ist mit Reflektoren 8 ausgerüstet, die die elektromagnetischen Wellen reflektieren. Auf diese Weise kann eine möglicherweise störende induktive Erwärmung von metallischen Gegenständen, deren Oberfläche zu beschichten ist, verhindert werden. Es versteht sich, daß die Reflektoren in der Praxis so angeordnet werden, daß der galvanische Ionentransport nicht gestört wird. Durch die Anordnung der Sender 6 und/oder Reflektoren 8 kann eine sehr homogene Verteilung der Intensität der elektromagnetischen Wellen in dem Bad 2 erreicht werden.

## Patentansprüche

1. Anlage zur stromlosen Oberflächenvergütung von in einem elektrochemischen Bad angeordneten Gegenständen, insbesondere für die stromlose elektrochemische Abscheidung von Metallen und von Metallegierungen auf der Oberfläche der Gegenstände, mit
einem aus dielektrischen Werkstoffen aufgebauten Behälter (1) für die Aufnahme des elektrochemischen Bades (2),
zumindest einer Antennenanordnung (4) behälteraußenseitig im Bereich der Behälterwandungen und/oder unterhalb des Behälterbodens zur Abstrahlung von elektromagnetischen Wellen im Mikrowellenbereich, vorzugsweise im Bereich von 1 bis 3 GHz, für die Aufheizung des Bades (2) in dem Badbehälter (1),
einer metallischen Abschirmung (5) für den Schutz der Umgebung des Bades (2) gegen vagabundierende elektromagnetische Wellen,
wobei ein in dem Bad (2) vorgesehener Warenträger (3) für die zu beschichtenden Gegenstände mit Reflektoren (8) ausgerüstet ist, die die elektromagnetischen Wellen reflektieren,
wobei zumindest ein Sender (6) für die elektromagnetischen Wellen sowie die Steuer- und/oder Regeleinrichtungen (7) für den Sender (6) außerhalb der Abschirmung (5) angeordnet ist.

2. Anlage nach Anspruch 1, wobei die Abschirmung (5) aus einem Abschirmmantel besteht, der den Behälter (1) und die Antennenanordnung (4) bzw. die Antennenanordnungen (4) umgibt.

3. Anlage nach Anspruch 1, wobei die Abschirmung (5) aus einer Haube besteht, die die Antennenanordnung (4) behälterabseitig außen umgibt.

4. Anlage nach einem der Ansprüche 1 bis 3, wobei die Abschirmung (5) einen deckelartigen Behälterabschluß aufweist.

5. Anlage nach einem der Ansprüche 1 bis 4, wobei als Sender (6) ein für die Erwärmung von Speisen und Getränken üblicher Mikrowellensender verwendet ist.

6. Anlage nach einem der Ansprüche 1 bis 5, wobei die Abschirmung zusätzlich als Strahlenschutzabschirmung zum Schutz der Umgebung vor gesundheitlich bedenklicher elektromagnetischer Strahlung ausgebildet ist.

## Claims

1. An installation for the currentless surface coating of objects disposed in an electrochemical bath, particularly for the currentless electrochemical deposition of metals and of metal alloys on the surface of the objects, having
a container (1) constructed of dielectric materials for receiving the electrochemical bath (2),
at least one antenna arrangement (4) on the outside of the container in the region of the container walls and/or underneath the container base for the radiation of electromagnetic waves in the microwave range, preferably in the range from 1 to 3 GHz, for heating the bath (2) in the bath container (1),
a metallic screen (5) for protecting the surroundings of the bath (2) from stray electromagnetic waves,
wherein a workpiece carrier (3) for the objects to be coated which is provided in the bath (2) is equipped with reflectors (8) which reflect the electromagnetic waves,
wherein at least one transmitter (6) for the electromagnetic waves, as well as the control and/or regulating devices (7) for the transmitter (6), are disposed outside the screen (5).

2. An installation according to claim 1, wherein the screen (5) consists of a screening jacket which surrounds the container (1) and the antenna arrangement (4) or antenna arrangements (4).

3. An installation according to claim 1, wherein the screen (5) consists of a hood which externally surrounds the antenna arrangement (4) remote from the container.

4. An installation according to any one of claims 1 to 3, wherein the screen (5) comprises a cover-like container closure.

5. An installation according to any one of claims 1 to 4, wherein a microwave transmitter which is customary for the heating of foods and beverages is used as the transmitter (6).

6. An installation according to any one of claims 1 to 5, wherein the screen is additionally constructed as a radiation protection screen for protecting the surroundings from electromagnetic radiation which is harmful to health.

## Revendications

1. Installation pour le traitement superficiel sans courant d'objets placés dans un bain électrochimiques en particulier pour le dépôt électrochimique sans courant de métaux et d'alliages métalliques sur la surface des objets, comportant
un réservoir (1), construit partir de matériaux diélectriques, destiné à recevoir le bain électrochimique (2),
au moins un dispositif antenne (4), côté extérieur du réservoir dans la zone des parois de celui-ci et/ou au-dessous du fond du réservoir, pour l'émission d'ondes électromagnétiques dans la gamme des micro-ondes, de préférence dans la gamme de 1 à 3 GHz, pour le chauffage du bain (2) dans le réservoir (1) du bain,
un écran métallique (5) pour la protection de l'environnement du bain (2) contre des ondes électromagnétiques vagabondes,
dans laquelle un support de marchandises (3), prévu dans le bain (2), pour les objets recouvrir, est équipé de réflecteurs (8), qui réfléchissent les ondes électromagnétiques,
dans laquelle un émetteur (6) au moins pour les ondes électromagnétiques ainsi que les dispositifs de commande et/ou de régulation (7) pour l'émetteur (6), sont placés à l'extérieur de l'écran (5).

2. Installation selon la revendication 1, dans laquelle l'écran (5) est fait d'une enveloppe d'écran, qui entoure le réservoir (1) et le dispositif à antenne (4) ou les dispositifs à antenne (4).

3. Installation selon la revendication 1, dans laquelle l'écran (5) est constitué d'un capot, qui entoure extérieurement le dispositif à antenne (4), côté réservoir.

4. Installation selon l'une des revendications 1 à 3, dans laquelle l'écran (5) comporte une fermeture de réservoir du type d'un couvercle.

5. Installation selon l'une des revendications 1 à 4, dans laquelle on utilise comme émetteur (6) un émetteur de micro-ondes usuel pour le chauffage d'aliments et de boissons.

6. Installation selon l'une des revendications 1 à 5, dans laquelle l'écran est conformé en supplément comme écran de protection contre les rayons, pour la protection de l'environnement contre un rayonnement électromagnétique constituant un risque pour la santé.
